# EUROPÄISCHE PATENTSCHRIFT

(11) **EP 3 165 259 B1**
(45) Veröffentlichungstag und Bekanntmachung des Hinweises auf die Patenterteilung: **01.01.2020**
(21) Anmeldenummer: 16197566.9
(22) Anmeldetag: 07.11.2016
(51) Int. Cl.: A45F 3/08, A45F 3/10, A62B 25/00

(54) **TRAGEVORRICHTUNG**
CARRYING DEVICE
DISPOSITIF SUPPORT

(30) Priorität: 05.11.2015 DE 202015105917 U
(43) Veröffentlichungstag der Anmeldung: 10.05.2017
(73) Patentinhaber: Kagan, Eugen, 53859 Niederkassel Lülsdorf (DE)
(72) Erfinder: Kagan, Eugen, 53859 Niederkassel Lülsdorf (DE)
(74) Vertreter: Wagner Albiger & Partner Patentanwälte mbB

(56) Entgegenhaltungen:
- EP-A1- 1 859 830
- DE-A1-102012 005 668
- FR-A1- 2 926 998
- US-A- 3 490 727
- US-A1- 2002 063 193

## Beschreibung

Die Erfindung betrifft eine Tragevorrichtung für ein medizinisches Gerät, beispielsweise ein modular ausgestaltetes Intensivtherapiegerät oder Critical Care Unit (CCU).

Derartige medizinische Geräte sind bekannt und werden nicht nur im stationären Krankenhausalltag verwendet, sondern müssen überdies auch im mobilen Einsatz etwa bei Rettungseinsätzen oder beim Transport eines Patienten zu diesem oder mit diesem transportiert werden.

Neben reinen Vitaldaten-Monitoren sind in letzter Zeit insbesondere modular mit vielfältigen Behandlungsfunktionen ausrüstbare Geräte bekannt geworden, die neben dem Vitaldaten-Monitoring auch eine intensivmedizinische Behandlung des Patienten, etwa mittels Beatmungseinheiten, Defibrillatoren, EKG-Rekorder und dergleichen mehr leisten können, wenn sie mit entsprechenden Funktionsmodulen bestückt werden. Es ist offensichtlich, dass derartige medizinische Geräte beim Transport eines Patienten und insbesondere auch im Rettungseinsatz eine optimale Versorgung sicherstellen, jedoch weisen diese Geräte ein erhebliches Gewicht auf und müssen sicher transportiert werden können, idealerweise sowohl an einem Krankenbett, in einem Rettungsfahrzeug als auch von Rettungspersonal während eines Notfalleinsatzes.

EP 1 859 830 A1 offenbart eine Tragevorrichtung für ein medizinisches Gerät gemäß dem Oberbegriff des Anspruchs 1.

Aufgabe der Erfindung ist es daher, eine Tragevorrichtung für ein derartiges medizinisches Gerät vorzuschlagen, welches bei geringstmöglichem Eigengewicht einen optimalen Transport und Schutz des medizinischen Gerätes sowie dessen Steckverbindungen ermöglicht und an vielfältige Einsatzoptionen auf einfachste Weise angepasst werden kann.

Zur Lösung der gestellten Aufgabe wird erfindungsgemäß eine Tragevorrichtung gemäß den Merkmalen des Patentanspruches 1 vorgeschlagen.

Vorteilhafte Ausgestaltungen und Weiterbildungen der Erfindung sind Gegenstand der abhängigen Ansprüche.

Die Tragegurte können Schultergurte, Brustgurte, Rückentragegurte, Hüftgurte, Bauchgurte etc. sein.

Demgemäß schlägt die Erfindung eine Tragevorrichtung vor, die zum einen einen das medizinische Gerät im oberen Aufnahmebereich aufnehmenden und schützend umgebenden Rahmen aufweist, der aus Rohrabschnitten gebildet ist und daher bei niedrigem Gewicht maximale Stabilität erreicht. Aufgrund der vollständig in den Aufnahmeraum aufnehmbaren Anordnung des medizinischen Geräts wird dieses bestmöglich innerhalb des oberen Aufnahmebereichs geschützt, beispielsweise vor Stoßbelastung, ist aber gleichzeitig mindestens von der Vorderseite her zugänglich, wobei es durch entsprechende Gestaltung des Rahmens ohne weiteres möglich ist, auch von der Seite an das medizinische Gerät im Aufnahmebereich zu gelangen, um beispielsweise Anschlussfelder desselben zu erreichen.

Der Rahmen der erfindungsgemäßen Tragevorrichtung kann beispielsweise aus Aluminium und/oder Magnesium oder Legierungen derselben hergestellt sein und weist vorteilhaft einen umlaufenden Mindestabstand zum aufgenommenen medizinischen Gerät von etwa 3 bis 8 cm, vorzugsweise 5 cm auf.

Der Rahmen der erfindungsgemäßen Tragevorrichtung weist überdies Befestigungspunkte für Tragegurte sowie ggf. ein Rückenpolster auf, so dass sich die gesamte Tragevorrichtung mitsamt des im oberen Aufnahmebereich befindlichen medizinischen Geräts wie ein Rucksack von einer Person tragen lässt, wodurch nicht nur das Eigengewicht des medizinischen Gerätes gut aufgenommen werden kann, sondern die tragende Person auch weitgehende Bewegungsfreiheit erhält und insbesondere beim Transport des medizinischen Geräts freie Hände hat. Dies ist beispielsweise bei schwierigen Arbeitsumgebungen, z.B. Abseilen aus einem Helikopter oder gleichzeitigem Tragen eines Patienten auf einer Trage von extremem Vorteil.

Darüber hinaus umfasst die erfindungsgemäße Tragevorrichtung auch eine ortsfest verbaubare Wandhalterung, die dem Rahmen zugeordnet ist, in die der Rahmen lösbar einhängbar ist, was die Möglichkeit eröffnet, die Wandhalterung z.B. in einem Fahrzeug, etwa einem Rettungswagen oder einem Helikopter ortsfest einzubauen und das in dem Rahmen aufgenommene medizinische Gerät während des Transports in dem Rettungsfahrzeug sicher in der Wandhalterung zu verstauen und schnellen Zugriff zu gewähren. Darüber hinaus kann das in der Wandhalterung befindliche medizinische Gerät stationär z.B. während des Transports eines Patienten in dem jeweiligen Fahrzeug genutzt werden und ist optimal geschützt zugänglich.

Die Befestigung des medizinischen Geräts im oberen Aufnahmebereich des Rahmens der erfindungsgemäßen Tragevorrichtung erfolgt über eine im Wesentlichen horizontal im Rahmen gehalterte Aufnahmeplatte, auf die das medizinische Gerät beim Einsetzen in den oberen Aufnahmebereich aufgestellt wird und diese Aufnahmeplatte ist mit entsprechenden Verriegelungselementen ausgerüstet, die beim Einbringen des medizinischen Geräts in den oberen Aufnahmebereich mit diesem verrasten und eine starre, aber lösbare Verbindung zum Rahmen herstellen.

Erfindungsgemäß umfasst der Rahmen des Weiteren einen unteren Aufnahmebereich und umgrenzt diesen, der von der Aufnahmeplatte gegenüber dem oberen Aufnahmebereich abgegrenzt ist und in diesem unteren Aufnahmebereich sind Befestigungsmittel für die Befestigung einer Gasflasche innerhalb des Rahmens vorgesehen. Auch diese innerhalb des unteren Aufnahmebereiches aufgenommeine Gasflasche ist durch Anordnung innerhalb des Rahmens bestmöglich vor äußeren Einwirkungen geschützt angeordnet und kann beispielsweise ein Atemgas enthalten, so dass ein in das aufgenommene medizinische Gerät integriertes Beatmungsmodul im mobilen Betrieb mit Atemgas versorgt werden kann. Da überdies das in den oberen Aufnahmeraum eingebrachte medizinische Gerät und die im unteren Aufnahmebereich angeordnete Gasflasche ortsfest zueinander angeordnet sind, kann die Verbindung zwischen einem Beatmungsmodul des medizinischen Geräts und der Gasflasche permanent vorbereitet sein, was schnellstmögliche Einsatzbereitschaft sicherstellt.

Nach der Erfindung ist die Aufnahmeplatte oberseitig mit Zwangsführungsmitteln zum zwangsweisen Einführen und Verriegeln des medizinischen Geräts ausgebildet, um das Einbringen und Verriegeln des medizinischen Geräts in den oberen Aufnahmebereich zu vereinfachen.

Im unteren Aufnahmebereich kann nach einem weiteren Vorschlag der Erfindung darüber hinaus mindestens eine von der Vorderseite her zugängliche Stautasche innerhalb des Rahmens angeordnet sein, die den verbleibenden Freiraum im unteren Aufnahmebereich, der nicht von der Gasflasche eingenommen wird, ausnutzt und beispielsweise der Bereithaltung von Einwegbedarfsartikeln, wie Kanülen, Elektroden und dergleichen dient, aber auch an den Patienten anschließbare und bei Bedarf schon mit dem medizinischen Gerät vorverbundene Anschlussleitungen, wie Elektrodenleitungen, Beatmungsschläuche und dergleichen mehr aufnehmen kann.

Darüber hinaus kann eine Schutzabdeckung für den Rahmen und das darin aufgenommene medizinische Gerät vorgesehen sein, der insbesondere als Wetterschutz dienen kann und über geeignet angebrachte Reiß- bzw. Klettverschlüsse die Zugänglichkeit zu den Aufnahmeräumen und dem medizinischen Gerät ermöglicht.

Weiterhin schlägt die Erfindung vor, dass der Rahmen im Bereich seiner Rückseite mit vorzugsweise einklappbaren Haken für die Aufhängung an einem Halteelement ausgebildet ist. Dies eröffnet die Möglichkeit, das medizinische Gerät in der im oberen Aufnahmebereich des Rahmens aufgenommenen Position mitsamt dem Rahmen an einer geeigneten Halterung, beispielsweise einer Schiene an einem Patientenbett einzuhängen, um den Patienten etwa bei Ankunft in einem Krankenhaus nicht erneut an intensivmedizinische Geräte anschließen zu müssen. Vielmehr kann das in der erfindungsgemäßen Tragevorrichtung aufgenommene medizinische Gerät beim Patienten an dessen Bett verbleiben. Sofern das im Rahmen aufgenommene medizinische Gerät mittels der Rückentragegurte getragen oder in die ortsfest verbaubare Wandhalterung eingebracht werden soll, werden die Haken in eine nicht störende Position eingeklappt.

Die Wandhalterung der erfindungsgemäßen Tragevorrichtung kann nach einem Vorschlag der Erfindung mindestens zwei, vorzugsweise drei voneinander beabstandete Aufnahmen für Abschnitte des Rahmens aufweisen und zumindest einer Aufnahme ist ein lösbares Verriegelungselement für den aufgenommenen Abschnitt des Rahmens zugeordnet, so dass der Rahmen auch bei hohen auftretenden Beschleunigungswerten, etwa in einem Rettungswagen oder einem Rettungshubschrauber sicher und rüttelfest in der ortsfest angeordneten Wandhalterung aufgenommen werden kann.

Zur leichteren Entnahme des im Rahmen gehalterten medizinischen Geräts aus der Wandhalterung ist nach einem weiteren Vorschlag der Erfindung vorgesehen, dass die lösbaren Verriegelungselemente federbelastet verriegeln, d.h. nach Art einer Schnappverbindung einrasten und mittels eines gemeinsamen Entriegelungsorgans gegen die Federlast entriegelbar sind, was beispielsweise einhändig von einer Person erfolgen kann.

Alternativ können die Verriegelungselemente bei Aufnahme eines Abschnittes des Rahmens zeitverzögert verriegeln und mittels eines gemeinsamen Entwicklungsorgans gelöst werden, was ebenfalls der gewünschten Einhandbedienung durch eine Person zuträglich ist. Auch bei der Entnahme wird nach dem Entriegeln erst zeitverzögert erneut verriegelt, so dass ausreichend Zeit für die einhändige Entnahme verbleibt.

Die Wandhalterung kann überdies eine Ladebuchse für eine hierzu korrespondierende Steckvorrichtung aufweisen, die beispielsweise am aufzunehmenden medizinischen Gerät rückseitig vorhanden ist. Über diese Ladebuchse kann das medizinische Gerät bei Halterung in der erfindungsgemäßen Wandhalterung aufgeladen werden, um seine spätere Einsatzfähigkeit im mobilen Betrieb sicherzustellen oder zum Beispiel bei Betrieb in einem Fahrzeug während des Transports des Patienten mit Betriebsspannung aus dem Bordnetz des Fahrzeugs versorgt werden sowie gegebenenfalls auch mit Datenleitungen verbunden werden, die gleichermaßen in der Ladebuchse integriert sind.

Zur Erleichterung der Handhabung sowie zur Steigerung der Verbindungssicherheit kann überdies die Ladebuchse magnetisch mit der Steckvorrichtung des medizinischen Geräts verwendbar sein, sodass sie beim Aufnehmen der Tragevorrichtung mitsamt des darin aufgenommenen medizinischen Geräts in der erfindungsgemäßen Wandhalterung zwangsläufig und selbstzentrierend verbunden werden.

Weitere Ausgestaltungen und Einzelheiten der Erfindung werden nachfolgend anhand der Ausführungsbeispiele darstellenden Zeichnungen erläutert. Es zeigen:
- Figur 1: in einer perspektivischen Darstellung eine erste Ansicht einer erfindungsgemäßen Tragevorrichtung von der Vorderseite (V) her betrachtet;
- Figur 2: die perspektivische Darstellung der Tragevorrichtung gemäß Figur 1 von der Rückseite (R) her betrachtet;
- Figur 3: die Tragevorrichtung gemäß Figur 1 in einer Seitenansicht;
- Figur 4: eine Wandhalterung der erfindungsgemäßen Tragevorrichtung;
- Figur 5: die Wandhalterung gemäß Figur 4 in einer Seitenansicht;
- Figur 6: die erfindungsgemäße Tragevorrichtung im stationären Einsatz innerhalb eines Fahrzeuges.
- Figur 7: eine weitere Ausführungsform einer Wandhalterung in perspektivischer Darstellung
- Figur 8a: eine weitere Ausführungsform der erfindungsgemäßen Tragevorrichtung
- Figur 8b: das Einbringen eines medizinischen Geräts in die Tragevorrichtung gemäß Figur 8a
- Figur 8 c: die Tragevorrichtung gemäß Figur 8a mit aufgenommenem medizinischen Gerät

Aus den Figuren 1 bis 3 ist ein aus Rohrabschnitten gebildeter Rahmen 1 für die Aufnahme eines beispielsweise aus der Figur 6 ersichtlichen medizinischen Geräts 5 ersichtlich, wobei es sich bei dem medizinischen Gerät 5 um ein modular mit Funktionsmodulen ausrüstbares Critical Care Unit (CCU) zur intensivmedizinischen Behandlung eines Patienten handeln kann.

Der Rahmen 1 ist aus Rohrabschnitten beispielsweise aus Aluminiumrundrohr gebildet und umfasst einen oberen Aufnahmebereich 10 sowie einen unteren Aufnahmebereich 11, die gegeneinander durch eine horizontal im Rahmen 1 gehalterte Aufnahmeplatte 12 voneinander abgeteilt sind.

Der obere Aufnahmebereich 10 ist so dimensioniert, dass das zu halternde medizinische Gerät 5, wie aus der Figur 6 ersichtlich, innerhalb des Rahmens 1 auf der Aufnahmeplatte 12 gehaltert und mit dieser verbunden werden kann, wozu die Aufnahmeplatte 12 mit Verriegelungselementen 120, 121 ausgebildet ist, die mit komplementär ausgebildeten, hier aber nicht dargestellten Verriegelungselementen an der Unterseite des medizinischen Geräts 5 zusammenwirken.

Das Einbringen des medizinischen Geräts 5 in den oberen Aufnahmebereich 10 erfolgt dadurch, dass das medizinische Gerät 5 zunächst auf eine gegenüber der horizontalen Standfläche 123 nach vorne zur Vorderseite V hin geneigte Schrägfläche 122 aufgesetzt wird, wobei Anschläge 120 mit entsprechenden Ausnehmungen in der Unterseite des medizinischen Gerätes 5 zur Deckung gebracht werden. Nachfolgend wird das medizinische Gerät 5 infolge seines Eigengewichts aus einer entsprechend der Schrägfläche 122 leicht nach vorne geneigten Stellung in Richtung der Rückseite R gekippt, bis es auf der horizontalen Standfläche 123 aufsteht und das federbelastete Verriegelungselement 121 unterseitig in eine entsprechende Ausnehmung des medizinischen Geräts 5 einrastet.

Der obere Aufnahmebereich 10 wird dabei von unteren Traversen 116, Vertikalrohren 115, einer oberen Traverse 114 sowie seitlich das medizinische Gerät 5 übergreifenden Rahmenbügeln 113 gebildet, so dass eine gute Stoßsicherung für das aufgenommene medizinische Gerät 5 gewährleistet wird. Ein im Bereich der oberen Traverse 114 angeordneter Handgriff 117 erleichtert den Transport des Rahmens 1.

Demgegenüber ist im unteren Aufnahmebereich 11 mittels entsprechender Befestigungsmittel 3 eine Gasflasche innerhalb des Rahmens 1 angeordnet, so dass auch diese bestmöglich vor Beschädigung und Anstoßen geschützt ist. Diese Gasflasche kann beispielsweise ein Beatmungsgas beinhalten und mit einem entsprechenden Beatmungsmodul des medizinischen Geräts 5 verbunden sein.

Der untere Aufnahmebereich 11 wird von aus der Schrägfläche 122 vertikal nach unten weisenden Abwinklungen 112, anschließenden Standfüßen 111 für den Rahmen 1 und einem Übergangsbogen in die Vertikalrohre 115 gebildet.

Die mittels der Befestigungsmittel 3 befestigbare Gasflasche füllt den unteren Aufnahmebereich 11 nicht vollständig aus, vielmehr kann der verbleibende Raum innerhalb des Rahmens 1 zur Anordnung von hier drei unterschiedlich groß dimensionierten Taschen 4a, 4b, 4c genutzt werden, die mittels Reißverschlussdeckeln von der Vorderseite V her zugänglich sind und beispielsweise Einwegbedarfsartikel, wie Spritzen, Kanülen, Elektroden sowie Verkabelungen für die Funktionsmodule des medizinischen Geräts 5 aufnehmen.

Darüber hinaus umfasst der Rahmen 1 Befestigungspunkte für Rückentragegurte 13, sowie ein zwischen den Vertikalrohren 115 aufgespanntes Rückenpolster 14, so dass der gesamte Rahmen 1 mitsamt der darin aufgenommenen Taschen 4a, 4b, 4c, der in den Befestigungsmitteln 3 aufgenommenen Gasflasche sowie des medizinischen Gerätes 5 nach Art eines Rucksacks von einer Person getragen werden kann, beispielsweise in einem Rettungseinsatz. Das medizinische Gerät 5 ist dabei nicht nur von der Vorderseite V her zugänglich, sondern auch von den beiden Schmalseiten, so dass die Anschlüsse des medizinischen Geräts 5 frei zugänglich sind.

Darüber hinaus umfasst die in den Figuren dargestellte Tragevorrichtung noch eine Wandhalterung 2, die in weiteren Einzelheiten aus den Figuren 4 und 5 ersichtlich ist und eine etwa umgekehrt U-förmige Gestalt aufweist, siehe Figur 4. Diese Wandhalterung 2 kann ortsfest verbaut werden, beispielsweise in einem Rettungsfahrzeug, wie einem Rettungswagen oder einem Rettungshubschrauber oder auch in einem Bereitschaftsraum für Rettungspersonal und dient einerseits der Halterung des Rahmens 1 mitsamt des darin aufgenommenen medizinischen Geräts 5 sowie der Gasflasche und der Taschen 4a, 4b, 4c, kann darüber hinaus aber auch mit einer Ladebuchse oder einem -stecker 60 versehen sein, etwa um einen Akku des medizinischen Geräts 5 während des Nichtgebrauchs aufzuladen.

Die Wandhalterung 2 umfasst eine obere Aufnahme 20 sowie zwei in den freien U-Schenkelenden angeordnete untere Aufnahmen 21, 22, die jeweils Rahmenabschnitten des Rahmens 1 zugeordnet sind. Konkret ist die obere Aufnahme 20 der oberen Traverse 114 in einem dem Handgriff 117 an der Traverse 114 gegenüberliegenden Bereich zugeordnet, während die beiden unteren Aufnahmen 21, 22 der jeweiligen unteren Traverse 116 des im Wesentlichen symmetrisch zu seiner Mittelachse ausgebildeten Rahmens 1 zugeordnet sind.

Jede dieser Aufnahmen 20, 21, 22 weist nicht näher dargestellte federbelastete Verriegelungselemente auf, die mittels eines gemeinsamen Entriegelungsorgans, beispielsweise eines Handgriffs 23 zentral und mit einer Hand gelöst werden können.

Zum Einsetzen des Rahmens 1, der mit dem medizinischen Gerät 5, den Taschen 4a, 4b, 4c und der Gasflasche 3 bestückt sein kann, wird dieser zunächst beispielsweise im Bereich seiner oberen Traverse 114 in die obere Aufnahme 20 eingehängt, woraufhin dessen zugeordnetes Verriegelungselement nach Art einer Schnappverbindung einrastet, anschließend werden auch die beiden unteren Traversen 116 in die verbleibenden Aufnahmen 21, 22 bis zum Einrasten der zugeordneten Verriegelungselemente eingeschwenkt. Bei der aus der Figur 6 ersichtlichen verriegelten Position ist sodann der Rahmen 1 mit dem hier aus Übersichtlichkeitsgründen nicht dargestellten medizinischen Gerät 5 sowie ggf. Gasflasche und Taschen 4a, 4b, 4c verliersicher und rüttelfest in der Wandhalterung 2 angeordnet und kann durch Lösen des zentralen Entriegelungsorgans 23 schnell entnommen werden.

Aus der Figur 6 ist die Einbauposition mit innerhalb des Rahmens 1 aufgenommenem medizinischem Gerät 5 ersichtlich, welches in dieser Position über die Ladebuchse 60 aufgeladen werden kann und so z.B. bei Benutzung innerhalb eines Rettungsfahrzeugs auch stationär zur Patientenversorgung eingesetzt werden kann.

Sobald beispielsweise das Rettungsfahrzeug in einem Krankenhaus angekommen ist und der Patient in ein Bett verlegt worden ist, können ausklappbare obere Haken 15 im Bereich der oberen Traverse 114 ausgeklappt werden und beispielsweise an einem entsprechenden Halterohr des Patientenbetts eingehängt werden.

Da diese Haken 15 im Bereich der Rückseite R vorstehen, sind sie ggf. einklappbar ausgebildet, um beim Einhängen des Rahmens 1 in die Wandhalterung 2 oder beim Tragen auf dem Rücken nicht zu stören.

Aus der Figur 7 ist eine weitere Ausführungsform einer Wandhalterung 2 ersichtlich, die als Aufnahme für den Rahmen 1 ortsfest zum Beispiel in einem Luftfahrzeug, wie Krankentransportjet oder Rettungshubschrauber oder einem Rettungswagen eingebaut werden kann.

Diese Wandhalterung 2 weist eine zentrale obere Aufnahme 20 auf, in die die obere Traverse 114 des Rahmens 1, beispielsweise gemäß der nachfolgend noch näher erläuterten Ausführungsform der Figuren 8a bis 8c einhängbar ist. Diese obere Aufnahme kommt dabei ohne eigene Verriegelung aus.

Darüber hinaus umfasst die Wandhalterung 2 gemäß Figur 7 zwei weitere untere Aufnahmen 21, 22, die im dargestellten Ausführungsbeispiel gemeinsam mit der oberen Aufnahme 20 ein etwa gleichseitiges Dreieck definieren.

Die unteren Aufnahmen 21, 22 sind wiederum den unteren Traversen 116 des Rahmens 1 zugeordnet und weisen jeweils ein Auflager 210, 220 sowie ein Haken förmiges Verriegelungselement 211, 221 auf, welches in nicht dargestellter Weise die auf den Auflagern 210, 220 aufliegenden unteren Traversen 116 des Rahmens 1 oberseitig verriegelnd übergreifen.

Die beiden Verriegelungselemente 211, 221 sind auf einer gemeinsamen Achse gelagert und mittels beidseits an der Achse angeordneten Entriegelungshebeln 230 gemeinsam zum Abnehmen eines verriegelten Rahmens 1 anhebbar und somit lösbar.

Die Befestigung des Rahmens 1 mit dem gegebenenfalls darin aufgenommenen medizinischen Gerät 5 an der Wandhalterung 2 erfolgt in der Weise, dass zunächst die obere Traverse 114 des leicht schräg stehenden Rahmens 1 in die obere Aufnahme 20 eingelegt und anschließend die unteren Traversen 116 in die unteren Aufnahmen 21, 22 eingeschwenkt werden. Hierbei kann die gemeinsame Achse, auf der die Verriegelungselemente 211, 221 angeordnet sind, mit einem Drehdämpfer ausgestattet sein, sodass die Verriegelung mit einer gewissen vorbestimmten Zeitverzögerung erfolgt.

Überdies ist in einem gewissen Abstand unterhalb der oberen Aufnahme 20 eine vorstehende Ladebuchse 60 angeordnet, die neben Leitungen zur Versorgung des medizinischen Geräts mit Betriebsspannung auch über Datenleitungen verfügt. Beim einbringen des Rahmens 1 mit darin aufgenommenen medizinischen Gerät 5 in die Wandhalterung sorgt die Zwangsführung des Rahmens 1 über die vorangehend erläuterten Aufnahmen 20, 21, 22 dafür, dass die vorstehende Ladebuchse 60 an einer im Bereich der Rückseite des medizinischen Geräts angeordneten korrespondierenden Steckbuchse angedockt wird und die entsprechenden elektrischen Verbindungen hergestellt werden. Hierzu weist die Ladebuchse 60 ferner korrespondierend mit der Steckbuchse magnetische Verbindungsmittel auf, die die Kontaktierung und Zentrierung von Ladebuchse und Steckbuchse unterstützen und mit höchster Sicherheit herstellen und auch während des Betriebs des solchermaßen ausgerüsteten Fahrzeugs und den damit einhergehenden Erschütterungen aufrechterhalten.
Der beispielsweise für die Verbindung mit der Wandhalterung 2 gemäß Figur 7 vorgesehene Rahmen 1 ist aus der Figur 8a ersichtlich, wobei gleiche Teile wie beim Ausführungsbeispiel gemäß Figuren 1 bis 3 nicht nochmals gesondert erläutert werden, sofern dies nicht zum Verständnis der Erfindung erforderlich ist. Insbesondere sind in der Darstellung des Rahmens auf Figur 8a weder ein ausklappbarer Haken 15 noch Rücken Tragegurte 13 oder ein Rückenpolster 14 dargestellt, obwohl diese selbstverständlich in der bereits beschriebenen Weise auch an diesem Rahmen 1 zur Anwendung kommen. Ferner sind aus Gründen der Übersichtlichkeit die Gasflasche 3 sowie die Stautaschen 4 a, b, c nicht dargestellt, gleichwohl jedoch entsprechend vorgesehen.

Der im Bereich der oberen Traverse 114 angeordnete Tragegriff 117 verfügt über Fixierungsmittel für einen an aufzunehmenden medizinischen Gerät 5 vorhandenen Tragegriff 50, was nachfolgend anhand der das Einsetzen des medizinischen Geräts 5 darstellenden Zeichnungen Figur 8b und 8c erläutert wird.

Figur 8b zeigt das Einsetzen des medizinischen Geräts 5 in den Rahmen 1, in dem dieses zunächst in einer leicht nach vorn geneigten Position auf einer entsprechenden vorderen Schrägfläche 122 der Standfläche 123 des oberen Aufnahmebereiches 10 aufgesetzt wird. Hierbei greifen die

Verriegelungselemente 120 in entsprechende unterseitig am medizinischen Gerät 5 vorhandene Ausnehmungen ein.

Anschließend wird das medizinische Gerät 5 gemäß Pfeil in die Endlage gemäß Figur 8c geschwenkt, wobei das weitere Verriegelungselement 121 auf der Standfläche 123 unterseitig am medizinischen Gerät 5 verriegelt sowie die am Tragegriff 117 vorhandenen Verriegelungselemente mit dem Tragegriff 50 des medizinischen Geräts 5 verriegeln. Das medizinische Gerät 5 ist in der in der Figur 8c dargestellten Position allseits geschützt, jedoch leicht zugänglich aufgenommen und kann sowohl in der bereits beschriebenen Weise transportiert, aufgestellt oder in einer entsprechenden Wandhalterung 2 aufgenommen werden. Es versteht sich, dass in umgekehrter Weise das medizinische Gerät 5 auch wieder aus dem Rahmen 1 entnommen werden kann, was vorzugsweise einhändig bewirkt werden kann.

## Patentansprüche

1. Tragevorrichtung für ein medizinisches Gerät (5), umfassend einen Rahmen (1) mit einer Vorderseite (V) und einer Rückseite (R), der im Bereich seiner Vorderseite (V) einen oberen Aufnahmebereich (10) mit einer Aufnahmeplatte (12) umgrenzt, wobei die Aufnahmeplatte (12) mit Verriegelungselementen (120, 121) für das in den oberen Aufnahmebereich (10) einbringbare medizinische Gerät (5) ausgebildet ist, welches bei in den Aufnahmeraum (10) aufgenommener Position mindestens von der Vorderseite (V) her zugänglich ist und wobei eine dem Rahmen (1) zugeordnete, ortsfest verbaubare Wandhalterung (2) vorgesehen ist, in die der Rahmen (1) lösbar einhängbar ist, **dadurch gekennzeichnet, dass** die Aufnahmeplatte (12) in dem Rahmen im Wesentlichen horizontal gehaltert und oberseitig mit Zwangsführungsmitteln zum Aufstellen und zwangsweisen Einführen und Verriegeln des medizinischen Geräts (5) ausgebildet ist und der Rahmen (1) aus Rohrabschnitten gebildet ist und des Weiteren einen unteren Aufnahmebereich (11) umgrenzt, der von der Aufnahmeplatte gegenüber dem oberen Aufnahmebereich (10) abgrenzt ist und im unteren Aufnahmebereich (11) Befestigungsmittel (3) für die Befestigung einer Gasflasche innerhalb des Rahmens (1) vorgesehen sind und der Rahmen (1) im Bereich der Rückseite (R) Befestigungspunkte für Tragegurte (13) sowie ggf. ein Rückenpolster (14) aufweist.

2. Tragevorrichtung nach Anspruch 1, **dadurch gekennzeichnet, dass** im unteren Aufnahmebereich (10) mindestens eine von der Vorderseite (V) her zugängliche Stautasche (4a, 4b, 4c) innerhalb des Rahmens (1) angeordnet ist.

3. Tragevorrichtung nach einem der Ansprüche 1 oder 2, **dadurch gekennzeichnet, dass** der Rahmen (1) im Bereich seiner Rückseite (R) mit Haken (15) für die Aufhängung an einem Halteelement ausgebildet ist.

4. Tragevorrichtung nach einem der Ansprüche 1 bis 3, **dadurch gekennzeichnet, dass** die Wandhalterung (2) mindestens zwei voneinander beabstandete Aufnahmen (20, 21, 22) für Abschnitte des Rahmens (1) aufweist und den Aufnahmen (20, 21, 22) ein lösbares Verriegelungselement für den aufgenommenen Abschnitt des Rahmens (1) zugeordnet ist.

5. Tragevorrichtung nach Anspruch 4, **dadurch gekennzeichnet, dass** die lösbaren Verriegelungselemente federbelastet verriegeln und mittels eines gemeinsamen Entriegelungsorgans gegen die Federlast entriegelbar sind.

6. Transportvorrichtung nach Anspruch 4, **dadurch gekennzeichnet, dass** die Verriegelungselemente bei Aufnahme eines Abschnittes des Rahmens (1) zeitverzögert verriegeln und mittels eines gemeinsamen Entriegelungsorgans lösbar sind.

7. Tragevorrichtung nach einem der Ansprüche 1 bis 6, **dadurch gekennzeichnet, dass** die Wandhalterung (2) eine Ladebuchse (60) aufweist, über die das medizinische Gerät (5) aufladbar und/oder mit Betriebsspannung versorgbar und/oder mit Datenleitungen verbindbar ist.

8. Tragevorrichtung nach Anspruch 7, **dadurch gekennzeichnet, dass** die Ladebuchse (60) magnetisch mit dem medizinischen Gerät (5) verbindbar ist.

## Claims

1. Carrying device for a medical device (5), comprising a frame (1) with a front side (V) and a back side (R), which in the area of its front side (V) defines an upper receiving area (10) with a receiving plate (12), wherein the receiving plate (12) is designed with locking elements (120, 121) for the medical device (5) that can be brought into the upper receiving area (10), which in the position taken in the receiving space (10) is accessible at least from the front side (V) and wherein a wall mount (2) associated with the frame (1), which can be fixedly installed, is provided, into which the frame (1) can be detachably suspended, **characterised in that** the receiving plate (12) is mounted substantially horizontally in the frame and is designed on the upper side with forced guide means for positioning and forcible introduction and locking of the medical device (5) and the frame (1) is formed from tube sections and furthermore defines a lower receiving area (11), which is delimited by the receiving plate relative to the upper receiving area (10) and in the lower receiving area (11) fastening means (3) are provided for fastening a gas bottle within the frame (1) and the frame (1) in the area of the back side (R) has fastening points for carrying straps (13) and optionally a back cushion (14).

2. Carrying device according to claim 1, **characterised in that** in the lower receiving area (10) at least one storage bag (4a, 4b, 4c) accessible from the front side (V) is arranged within the frame (1).

3. Carrying device according to any one of claims 1 or 2, **characterised in that** the frame (1) in the area of its back side (R) is designed with hooks (15) for suspension on a holding element.

4. Carrying device according to any one of claims 1 to 3, **characterised in that** the wall mount (2) has at least two receptacles (20, 21, 22) spaced apart from one another for sections of the frame (1) and a detachable locking element is assigned to the receptacle (20, 21, 22) for the received section of the frame (1).

5. Carrying device according to claim 4, **characterised in that** the detachable locking elements lock in a spring-loaded manner and are unlocked by means of a common unlocking member against the spring load.

6. Carrying device according to claim 4, **characterised in that** the locking elements lock when a section of the frame (1) is received in a time-delayed manner and are detachable by means of a common unlocking member.

7. Carrying device according to any one of claims 1 to 6, **characterised in that** the wall mount (2) has a charging socket (60), by means of which the medical device (5) can be charged and/or can be supplied with operating voltage and/or can be connected to data lines.

8. Carrying device according to claim 7, **characterised in that** the charging socket (60) can be connected magnetically to the medical device (5).

## Revendications

1. Dispositif porteur pour un appareil médical (5), comprenant un cadre (1) avec un côté avant (V) et un côté arrière (R), qui délimite dans la zone de son côté avant (V) une zone de logement supérieure (10) avec une plaque de logement (12), dans lequel la plaque de logement (12) est réalisée avec des éléments de verrouillage (120, 121) pour l'appareil médical (5) pouvant être introduit dans la zone de logement supérieure (10), lequel est accessible dans la position logée dans l'espace de logement (10) au moins depuis le côté avant (V) et dans lequel une fixation murale (2) pouvant être montée fixée, associée au cadre (1) est prévue, dans laquelle le cadre (1) peut être accroché de manière amovible, **caractérisé en ce que** la plaque de logement (12) est fixée sensiblement horizontalement dans le cadre et est réalisée côté supérieur avec des moyens de guidage forcé pour l'installation et l'introduction forcée et le verrouillage de l'appareil médical (5) et le cadre (1) est formé de sections tubulaires et délimite en outre une zone de logement inférieure (11), qui est délimitée par la plaque de logement par rapport à la zone de logement supérieure (10) et des moyens de fixation (3) sont prévus dans la zone de logement inférieure (11) pour la fixation d'une bouteille de gaz à l'intérieur du cadre (1) et le cadre (1) présente dans la zone du côté arrière (R) des points de fixation pour les sangles (13) ainsi que le cas échéant un coussin de dossier (14).

2. Dispositif porteur selon la revendication 1, **caractérisé en ce que** dans la zone de logement inférieure (10), au moins une poche de rangement (4a, 4b, 4c) accessible depuis le côté avant (V) est agencée à l'intérieur du cadre (1).

3. Dispositif porteur selon l'une quelconque des revendications 1 ou 2, **caractérisé en ce que** le cadre (1) est réalisé dans la zone de son côté arrière (R) avec des crochets (15) pour l'accrochage à un élément de retenue.

4. Dispositif porteur selon l'une quelconque des revendications 1 à 3, **caractérisé en ce que** la fixation murale (2) présente au moins deux logements (20, 21, 22) espacés l'un de l'autre pour des sections du cadre (1) et un élément de verrouillage amovible pour la section logée du cadre (1) est associée aux logements (20, 21, 22).

5. Dispositif porteur selon la revendication 4, **caractérisé en ce que** les éléments de verrouillage amovibles verrouillent chargés par ressort et sont déverrouillables au moyen d'un organe de déverrouillage commun contre la charge du ressort.

6. Dispositif porteur selon la revendication 4, **caractérisé en ce que** les éléments de verrouillage verrouillent de manière temporisée lors du logement d'une section du cadre (1) et sont amovibles au moyen d'un organe de déverrouillage commun.

7. Dispositif porteur selon l'une quelconque des revendications 1 à 6, **caractérisé en ce que** la fixation murale (2) présente une prise de chargement (60), par le biais de laquelle l'appareil médical (5) peut être chargé et/ou alimenté avec une tension de service et/ou relié à des conduites de données.

8. Dispositif porteur selon la revendication 7, **caractérisé en ce que** la prise de chargement (60) peut être reliée magnétiquement à l'appareil médical (5).
